# EUROPÄISCHE PATENTSCHRIFT

(11) **EP 1 333 121 B1**
(45) Veröffentlichungstag und Bekanntmachung des Hinweises auf die Patenterteilung: **21.06.2006**
(21) Anmeldenummer: 03000903.9
(22) Anmeldetag: 16.01.2003
(51) Int. Cl.: D21G 1/00, D21F 3/02

(54) **Kalander und Verfahren zum Betreiben eines Kalanders**
Calender and method for operating a calender
Calandre et procédé pour le fonctionnement d'une calandre

(30) Priorität: 02.02.2002 DE 10204286
(43) Veröffentlichungstag der Anmeldung: 06.08.2003
(73) Patentinhaber: Voith Paper Patent GmbH, 89522 Heidenheim (DE)
(72) Erfinder: Kurtz, Rüdiger, Dr., 89522 Heidenheim (DE); Schneid, Josef, 88267 Vogt (DE); Hermsen, Thomas, 47661 Issum (DE); Gabbusch, Udo, 45699 Herten (DE); Hess, Harald, 88287 Grünkraut (DE); Fenske, Rainer, 89537 Giengen (DE); Wassermann, Alexander, 1130 Wien (AT)
(74) Vertreter: Knoblauch, Andreas

(56) Entgegenhaltungen:
- EP-A- 0 978 588
- WO-A-01/75225
- DE-C- 19 607 476
- US-A- 6 158 333

## Beschreibung

Die Erfindung betrifft einen Kalander mit einer beheizten Walze und einem flexiblen Mantel, der unter der Wirkung einer Andruckanordnung über einen vorbestimmten Umfangsbereich an der Walze anliegt, wobei zwischen der Walze und dem Mantel ein Breitnip ausgebildet ist. Ferner betrifft die Erfindung ein Verfahren zum Betreiben eines Kalanders mit einer Walze und einem flexiblen Mantel, den man unter Ausbildung eines Breitnips über einen vorbestimmten Umfangsabschnitt an den Umfang der Walze anlegt.

Im Gegensatz zu Kalandern, bei denen eine Materialbahn, beispielsweise eine Papierbahn, in einem Nip behandelt wird, der durch zwei benachbarte Walzen gebildet ist, wird die Material in einem Breitnip, der durch eine Walze und einen flexiblen Mantel gebildet ist, volumenschonender behandelt. Dies liegt daran, daß bei ansonsten gleichen Preßkräften die zur Verfügung stehende Pressenfläche größer ist und sich dementsprechend die Druckspannung verringert. Andererseits benötigt die Materialbahn bei ansonsten gleicher Geschwindigkeit eine größere Zeit, um den Breitnip zu durchlaufen. Diese größere "Behandlungszeit" läßt sich beispielsweise ausnutzen, um der Materialbahn eine größere Wärmemenge mitzugeben und ihre Temperatur entsprechend zu erhöhen. Man kann daher einen derartigen Kalander zum volumenschonenden Glätten einer Materialbahn, beispielsweise einer Papier- oder Kartonbahn, verwenden.

Ein derartiger Kalander ist aus US 6 158 333 A bekannt.

Der umlaufende Mantel wird gelegentlich auch als "Schuhwalze" bezeichnet.

Problematisch bei einem derartigen Kalander ist die Tatsache, daß der Mantel aufgrund seiner stetigen Verformung in einem erheblichen Maße belastet ist. Der Mantel ist aus einem flexiblen Kunststoff gebildet, ggf. verstärkt durch Verstärkungseinlagen, wie Fasern oder Faserbänder.

EP 0 978 588 A2 beschreibt ein Band zur Papierherstellung, das in einer Papiermaschine mit einer offenen Schuhpresse oder als Bahnüberführungsband verwendet werden kann. Wenn ein derartiges Band aus mehreren Kunststoffschichten besteht, von denen eine durch ein Gewebe verstärkt ist, dann neigt ein derartiges Band zu einem Curl. Ein derartiger Curl hat beispielsweise den Nachteil zur Folge, daß Schmieröl, das an die Innenseite des Bandes gespritzt wird, nicht mehr in vollem Umfang abgestreift werden kann. Darüber hinaus ergeben sich Instabilitäten bei der Führung des Bandes. Um diesem Nachteil abzuhelfen, wird eine Oberflächenschicht zu den Randbereichen hin verdünnt.

DE 196 07 476 C1 beschreibt ein Verfahren zum Satinieren von Papier und einen Kalander zur Durchführung des Verfahrens. Eine Papierbahn wird zwischen einer beheizten Walze und einer oder zwei elastischen Walzen hindurchgeführt. Wenn die Papierbahn schmaler ist als die Arbeitsbreite der elastischen Walze, dann können die harte Walze und die weichen Walzen in Axialrichtung gegeneinander verschoben werden, um eine Berührung zwischen dem Kunststoffbelag und der Oberfläche der beheizten Walze zu vermeiden.

Eine ähnliche Technik wird in WO 01/75225 A1 verwendet. Dort ist die weiche Walze als Schuhwalze ausgebildet, die gegenüber der beheizten Gegenwalze in Axialrichtung verschoben werden kann. Zusätzlich kann an einem Ende der Mantel der Schuhwalze etwas abgeschliffen werden, um eine Berührung zu vermeiden.

Der Erfindung liegt die Aufgabe zugrunde, die Belastung des Mantels zu verringern.

Diese Aufgabe wird bei einem Kalander der eingangs genannten Art dadurch gelöst, daß der Mantel in einem Arbeitsbereich, der zwischen zwei axialen Randbereichen angeordnet ist, eine größere Dicke als in den Randbereichen aufweist und im Arbeitsbereich radial über die Randbereiche vorsteht.

Mit dieser Ausgestaltung wird erreicht, daß die Randbereiche von der beheizten Walze ferngehalten werden können, ohne daß eine entsprechende Verformung des Mantels erforderlich ist. In den Randbereichen liegt der Mantel also nicht an der heißen Gegenwalze an, sondern die Randbereiche haben einen Abstand zu der heißen Walze. Dieser Abstand ist definiert durch die Größe, mit der der Mantel im Arbeitsbereich über die Randbereiche übersteht. Da es lediglich im Arbeitsbereich erforderlich ist, mit Hilfe des Walzenmantels einen Druck auf die Materialbahn zwischen der Walze und dem Mantel auszuüben, reicht die verstärkte Dicke hier aus. Durch den radialen Überstand des Mantels im Arbeitsbereich läßt sich darüber hinaus, wie weiter unten zu sehen sein wird, die bei einem Umlauf notwendige Verformung sogar verringern.

Hierbei ist bevorzugt, daß zwischen dem Arbeitsbereich und den Randbereichen jeweils ein Übergangsbereich vorgesehen ist, in dem die Dicke des Mantels stetig zunimmt. Man sieht also keine sprungartige Stufe zwischen den Randbereichen und dem Arbeitsbereich vor, sondern der Übergang zwischen den Randbereichen und dem Arbeitsbereich erfolgt im Querschnitt nach einer Rampen- oder Kurvenlinie. Damit vermeidet man, daß im Bereich des Übergangs Störstellen entstehen, die zu einer vorzeitigen Materialermüdung führen könnten.

Vorzugsweise bildet der Mantel zumindest im Bereich der Andruckanordnung auf seiner Innenseite in Axialrichtung eine Gerade. Der Mantel wird in Axialrichtung also nicht verformt, wenn er an die Walze angelegt wird. Dies bedeutet, daß eine Verformung und damit eine Belastung für den Mantel wegfällt. Die Verformung in radialer Richtung bleibt natürlich erhalten, weil sich der Mantel in dem Bereich, in dem er an der Walze anliegt, in Radialrichtung etwas nach innen verformen muß, also eine Abweichung im Querschnitt von einer Kreislinie erfolgt. Das bisher notwendige Verspannen des Mantels nach außen, bei dem sich in den Randbereichen eine konusartige Erweiterung ergibt, entfällt jedoch.

Hierbei ist besonders bevorzugt, daß der Mantel auf seiner Innenseite über den gesamten Umfang in Axialrichtung unverformt ist. Der Mantel behält also bei einem Umlauf seine Form bei. Die einzige Verformung, die sich ergibt, ist die radiale Einstülpung in dem Bereich, in dem er an der Walze anliegt. Ansonsten kann er seine Form, die im Querschnitt einer Kreisform entsprechen kann, beibehalten.

Vorzugsweise ist der Mantel im Bereich seiner axialen Enden auf Stützscheiben geführt, die gegenüber der Walze radial verlagerbar sind. Durch die radiale Verlagerung der Stützscheiben läßt sich der Breitnip öffnen, ohne daß es erforderlich ist, die Form des Mantels zu ändern, wenn man davon absieht, daß sich beim Öffnen des Breitnips möglicherweise eine Änderung der Form des Mantels in dem Bereich ergibt, der den Breitnip bildet. Hier hängt es von der Flexibilität des Mantels ab, ob der Mantel auf der Andruckanordnung liegen bleibt oder sich geringfügig strafft. Die "Kulissenführung" hat den Vorteil, daß man bei der Öffnung des Breitnips etwas flexibler ist und vor allem etwas größere Öffnungsweiten erzielen kann.

Vorzugsweise durchsetzt ein Träger den Mantel in Axialrichtung und die Stützscheiben sind in Pressenrichtung auf dem Träger verlagerbar. Der Träger stützt damit die Scheiben einerseits ab und führt sie andererseits. Dies läßt sich beispielsweise dadurch erreichen, daß der Träger im Bereich der Stützscheiben seitliche Abflachungen aufweist, die parallel zur Pressenrichtung verlaufen. Dies ist eine relativ einfache konstruktive Lösung, um den Mantel insgesamt beim Öffnen des Breitnips zu verlagern.

Bevorzugterweise wirkt eine Gegenschuhanordnung auf den Mantel, deren Wirkrichtung der Wirkrichtung der Andruckanordnung entgegengesetzt ist. Die Gegenschuhanordnung kann beispielsweise verwendet werden, um den Mantel zu verlagern. Durch die Gegenschuhanordnung läßt sich beim Öffnen des Breitnips eine Geschwindigkeit erreichen, die über die Geschwindigkeit hinausgeht, die einfach durch die Schwerkraft erzielbar wäre. Darüber hinaus läßt sich der Mantel dann auch an Positionen einsetzen, bei denen eine Öffnung des Breitnips mit Schwerkraft alleine nicht möglich wäre, beispielsweise in einer Überkopf-Position.

Vorzugsweise sind hierbei die Andruckanordnung und die Gegenschuhanordnung miteinander synchronisiert. Wenn die Gegenschuhanordnung ausfährt, fährt die Andruckanordnung ein. Unzulässige Spannungen auf den Mantel werden also vermieden.

Die Aufgabe wird bei einem Verfahren der eingangs genannten Art dadurch gelöst, daß man den Mantel mit in Axialrichtung gleichbleibender Form seiner Innenseite anlegt.

Wie oben ausgeführt, spart man dadurch einen wesentlichen Anteil der Verformung ein, nämlich die bisher zu beobachtende konische Verformung des Mantels im Bereich seiner axialen Enden. Damit wird eine Biegebeanspruchung des Mantels an den axialen Enden der Andruckanordnung einerseits und der Befestigung des Mantels an seinen axialen Enden andererseits vermieden oder zumindest kleingehalten, so daß sich hier weniger Ermüdungserscheinungen zeigen.

Vorzugsweise legt man den Mantel mit gleichbleibender Form an. Dies gilt allerdings unter Umständen mit Ausnahme des Bereichs, der den Breitnip bildet. Hier hängt die Formänderung von der Flexibilität des Mantels ab. Insgesamt bleibt aber die Form des Mantels im wesentlichen erhalten, d.h. sie bleibt, abgesehen von der Zone des Breitnips, im Querschnitt im wesentlichen kreislinienförmig.

Bevorzugterweise öffnet man den Breitnip, indem alle Bereiche des Mantels um einen gleichen Betrag von der Walze weg bewegt werden. Dadurch läßt sich die Form des Mantels auch bei geöffnetem Breitnip im wesentlichen beibehalten.

Die Erfindung wird im folgenden anhand eines bevorzugten Ausführungsbeispiels in Verbindung mit der Zeichnung näher beschrieben. Hierin zeigen:
- Fig. 1: einen schematischen Längsschnitt durch eine Schuhwalze eines Kalanders,
- Fig. 2: einen schematischen Querschnitt durch die Schuhwalze und
- Fig. 3: eine Stirnseitenansicht der Schuhwalze.

Ein Kalander 1 weist eine Walze 2 auf, die mit nicht näher dargestellten, aber allgemein bekannten Mitteln beheizt ist.

Die Walze 2 bildet zusammen mit einem flexiblen Mantel 3 einer Schuhwalze 4 einen Breitnip 5. Hierzu wird der Mantel 3 unter der Wirkung einer Andruckanordnung 6 an die Walze 2 angedrückt oder angepreßt. Die Andruckanordnung weist einen Andruckschuh 7 auf, der gegenüber einem die Schuhwalze 4 durchsetzenden Träger 8 durch hydraulische Zylinder 9 abgestützt ist, mit deren Hilfe der erforderliche Anpreßdruck über den Schuh 7 auf den Mantel 3 ausgeübt werden kann. Im Betrieb wird im Breitnip 5 eine Materialbahn, beispielsweise eine Papier- oder Kartonbahn, satiniert, wobei die an der Walze 2 anliegende Seite geglättet wird. Die Materialbahn ist hier nicht dargestellt. Um die Erläuterung zu vereinfachen, schließt der Begriff des Anlegens des Mantels 3 an die Walze 2 auch die Zwischenlage einer Materialbahn zwischen der Walze 2 und dem Mantel 3 ein.

Der Andruckschuh 7 weist eine Druckfläche 10 auf, deren Krümmung der Krümmung der Walze 2 angepaßt ist. In der Druckfläche 10 sind nicht näher dargestellte Schmiereinrichtungen vorgesehen, beispielsweise in Gestalt einer hydrostatischen Schmierung, so daß der Mantel 3 reibungsarm über den Andruckschuh 7 geführt werden kann.

Der Mantel 3 weist einen Arbeitsbereich A auf, der mit der Walze 2 zusammenwirkt, und im Bereich seiner axialen Enden zwei Randbereiche R, wobei zwischen dem Arbeitsbereich A und den Randbereichen R Übergangsbereiche U angeordnet sind. Der Mantel 3 weist im Arbeitsbereich A eine größere Dicke auf als in den Randbereichen R. Die Randbereiche R sind hier zur Verdeutlichung übertrieben groß dargestellt. Im Arbeitsbereich A steht der Mantel in Radialrichtung über die Randbereiche R über. Dies ermöglicht es, daß man auch im Bereich des Breitnips 5 die Innenseite des Mantels 3 auf einer geraden Linie in Axialrichtung halten kann. Man kann sogar den Mantel 3 über den gesamten Umlauf in praktisch unveränderter Form belassen, d.h. es ist nicht notwendig, den Mantel 3 im Bereich des Breitnips 5 im Bereich seiner axialen Enden konisch aufzuweiten, wie dies aus dem Stand der Technik bekannt ist.

In den Übergangsbereichen U vergrößert sich die Dicke des Mantels 3 stetig, so daß Ecken und Kanten vermieden werden, an denen sich erhöhte Spannungen im Mantel 3 ausbilden könnten.

Dadurch, daß der Mantel 3 im Bereich des Breitnips 5 in Axialrichtung gestreckt gehalten werden kann, vermindert sich die notwendige Verformung. Die Verformung des elastischen Mantels beschränkt sich darauf, daß er sich im Bereich des Breitnips 5 konkav verformt, um sich der konvexen Gegenkrümmung der Walze 2 anzupassen.

Der Mantel 3 ist im Bereich seiner axialen Enden auf Stützscheiben 11 gelagert. Fig. 3 zeigt eine Stirnseitenansicht einer derartigen Stützscheibe 11. Die Stützscheibe 11 weist eine längliche Öffnung 12 mit parallelen Führungswänden 13 auf, die auf einer entsprechenden Abflachung 14 am Träger 8 geführt sind. Dementsprechend ist es möglich, die Stützscheiben 11 in Richtung des Doppelpfeiles 15 zu bewegen. Bei einer derartigen Bewegung wird der Mantel 3 insgesamt von der Walze 2 entfernt oder an sie angenähert, d.h. alle Bereiche des Mantels 3 werden um die gleiche Entfernung in Bezug auf die Walze 2 verlagert. Auch bei einer Öffnung des Breitnips 5 ist also eine Formänderung des Mantels 3 nicht erforderlich. Es ist in Abhängigkeit von der Flexibilität des Mantels 3 zwar möglich, daß sich der Mantel 3 beim Öffnen des Breitnips 5 etwas von der Druckfläche 10 abhebt. Im übrigen bleibt seine Form aber unverändert.

Um das Öffnen des Breitnips 5 zu beschleunigen, ist auf der der Andruckanordnung 6 gegenüberliegenden Seite des Trägers 8 eine Gegenschuhanordnung 16 vorgesehen, die ebenfalls hydraulische Zylinder 17 aufweist, mit denen ein Gegenschuh 18 gegen den Mantel 3 gedrückt werden kann, d.h. radial nach außen.

Die Zylinder 9 der Andruckanordnung 6 und die Zylinder 17 der Gegenschuhanordnung 16 sind synchronisiert miteinander, d.h. wenn die Zylinder 9 einfahren, fahren die Zylinder 17 aus und umgekehrt. Dadurch werden unzulässige Spannungen auf den Mantel 3 vermieden.

Die Gegenschuhanordnung 16 kommt mit weniger Zylindern 17 aus als die Andruckanordnung 6. Die Gegenschuhanordnung ist nicht in erster Linie dazu gedacht, höhere Drücke auszuüben, sondern sie dient hauptsächlich dazu, eine Verlagerungsbewegung des Mantels 3 zu unterstützen.

Bei einer Verlagerungsbewegung des Mantels 3 zum Öffnen oder Schließen des Breitnips 5 verlagert sich nicht nur der Mantel 3, sondern es verlagern sich auch die Stützscheiben 11. Man kann daher vorsehen, daß die Stützschuhe 7, 18 über Halterungen 19 zwischen dem Andruckschuh 7 bzw. dem Gegenschuh 18 und den Stützscheiben 11 angeordnet sind. Diese Halterungen 19 können die Bewegung des Andruckschuhs 7 bzw. des Gegenschuhs 18 auf die Stützscheiben 11 übertragen und gleichzeitig dazu beitragen, die Bewegung des Andruckschuhs 7 und die Bewegung des Gegenschuhs 16 zu koppeln.

## Patentansprüche

1. Kalander (1) mit einer beheizten Walze (2) und einem flexiblen Mantel (3), der unter der Wirkung einer Andruckanordnung (6) über einen vorbestimmten Umfangsbereich an der Walze (2) anliegt, wobei zwischen der Walze (2) und dem Mantel (3) ein Breitnip (5) ausgebildet ist, **dadurch gekennzeichnet, daß** der Mantel (3) in einem Arbeitsbereich (A), der zwischen zwei axialen Randbereichen (R) angeordnet ist, eine größere Dicke als in den Randbereichen (R) aufweist und im Arbeitsbereich (A) radial über die Randbereiche (R) vorsteht.

2. Kalander nach Anspruch 1, **dadurch gekennzeichnet, daß** zwischen dem Arbeitsbereich (A) und den Randbereichen (R) jeweils ein Übergangsbereich (U) vorgesehen ist, in dem die Dicke des Mantels (3) stetig zunimmt.

3. Kalander nach Anspruch 1 oder 2, **dadurch gekennzeichnet, daß** der Mantel (3) zumindest im Bereich der Andruckanordnung (6) auf seiner Innenseite in Axialrichtung eine Gerade bildet.

4. Kalander nach Anspruch 3, **dadurch gekennzeichnet, daß** der Mantel (3) auf seiner Innenseite über den gesamten Umfang in Axialrichtung unverformt ist.

5. Kalander nach einem der Ansprüche 1 bis 4, **dadurch gekennzeichnet, daß** der Mantel (3) im Bereich seiner axialen Enden auf Stützscheiben (11) geführt ist, die gegenüber der Walze (2) radial verlagerbar sind.

6. Kalander nach Anspruch 5, **dadurch gekennzeichnet, daß** ein Träger (8) den Mantel (3) in Axialrichtung durchsetzt und die Stützscheiben (11) in Pressenrichtung (15) auf dem Träger (8) verlagerbar sind.

7. Kalander nach einem der Ansprüche 1 bis 6, **dadurch gekennzeichnet, daß** eine Gegenschuhanordnung (16) auf den Mantel (3) wirkt, deren Wirkrichtung der Wirkrichtung der Andruckanordnung (6) entgegengesetzt ist.

8. Kalander nach Anspruch 7, **dadurch gekennzeichnet, daß** die Andruckanordnung (6) und die Gegenschuhanordnung (16) miteinander synchronisiert sind.

9. Verfahren zum Betreiben eines Kalanders (1) mit einer Walze (2) und einem flexiblen Mantel (3), den man unter Ausbildung eines Breitnips (5) über einen vorbestimmten Umfangsabschnitt an den Umfang der Walze (2) anlegt, **dadurch gekennzeichnet, daß** man den Mantel (3) mit in Axialrichtung gleichbleibender Form seiner Innenseite anlegt.

10. Verfahren nach Anspruch 9, **dadurch gekennzeichnet, daß** man den Mantel (3) mit gleichbleibender Form anlegt.

11. Verfahren nach Anspruch 9 oder 10, **dadurch gekennzeichnet, daß** man den Breitnip (5) öffnet, indem alle Bereiche des Mantels (3) um einen gleichen Betrag von der Walze (2) weg bewegt werden.

## Claims

1. Calender (1) comprising a heated roll (2) and a flexible shell (3) which, under the action of a pressure arrangement (6), bears on the roll (2) over a predetermined circumferential region, an extended nip (5) being formed between the roll (2) and the shell (3), **characterized in that**, in a working region (A) which is arranged between two axial edge regions (R), the shell (3) has a greater thickness than in the edge regions (R) and, in the working region (A), projects radially beyond the edge regions (R).

2. Calender according to Claim 1, **characterized in that**, between the working region (A) and the edge regions (R) there is in each case provided a transition region (U) in which the thickness of the shell (3) increases continuously.

3. Calender according to Claim 1 or 2, **characterized in that**, at least in the region of the pressure arrangement (6), the shell (3) forms a straight line in the axial direction on its inner side.

4. Calender according to Claim 3, **characterized in that** the shell (3) is not deformed in the axial direction over the entire circumference on its inner side.

5. Calender according to one of Claims 1 to 4, **characterized in that**, in the region of its axial ends, the shell (3) is guided on supporting discs (11) which can be displaced radially with respect to the roll (2).

6. Calender according to Claim 5, **characterized in that** a support (8) passes through the shell (3) in the axial direction, and the supporting discs (11) can be displaced in the pressing direction (15) on the support (8).

7. Calender according to one of Claims 1 to 6, **characterized in that** an opposing shoe arrangement (16) acts on the shell (3), its active direction being opposed to the active direction of the pressing arrangement (6).

8. Calender according to Claim 7, **characterized in that** the pressing arrangement (6) and the opposing shoe arrangement (16) are synchronized with each other.

9. Method for operating a calender (1) comprising a roll (2) and a flexible shell (3), which is applied to the circumference of the roll (2) over a predetermined circumferential section, forming an extended nip (5), **characterized in that** the shall (3) is applied with a shape of its inner side which remains constant in the axial direction.

10. Method according to Claim 9, **characterized in that** the shell (3) is applied with a constant shape.

11. Method according to Claim 9 or 10, **characterized in that** the extended nip (5) is opened by all the regions of the shell (3) being moved away from the roll (2) by the same amount.

## Revendications

1. Calandre (1) comprenant un rouleau chauffé (2) et une enveloppe flexible (3), qui s'applique sous l'effet d'un agencement de pressage (6) contre le rouleau (2) sur une région périphérique prédéterminée, un pinçage prolongé (5) étant réalisé entre le rouleau (2) et l'enveloppe (3), **caractérisée en ce que** l'enveloppe (3), dans une région de travail (A) qui est disposée entre deux régions marginales axiales (R), présente une plus grande épaisseur que dans les régions marginales (R) et dépasse radialement au-delà des régions marginales (R) dans la région de travail (A).

2. Calandre selon la revendication 1, **caractérisée en ce qu'**il est prévu entre la région de travail (A) et les régions marginales (R) à chaque fois une région de transition (U) dans laquelle l'épaisseur de l'enveloppe (3) augmente de manière constante.

3. Calandre selon la revendication 1 ou 2, **caractérisée en ce que** l'enveloppe (3) forme au moins dans la région de l'agencement de pressage (6) une ligne droite sur son côté intérieur dans la direction axiale.

4. Calandre selon la revendication 3, **caractérisée en ce que** l'enveloppe (3) n'est pas déformée sur son côté intérieur sur toute la périphérie dans la direction axiale.

5. Calandre selon l'une quelconque des revendications 1 à 4, **caractérisée en ce que** l'enveloppe (3) est guidée dans la région de ses extrémités axiales sur des disques de support (11) qui peuvent être décalés radialement par rapport au rouleau (2).

6. Calandre selon la revendication 5, **caractérisée en ce qu'**un support (8) traverse l'enveloppe (3) dans la direction axiale et les disques de support (11) peuvent être décalés dans la direction de pressage (15) sur le support (8).

7. Calandre selon l'une quelconque des revendications 1 à 6, **caractérisée en ce qu'**un agencement de contre-sabot (16) agit sur l'enveloppe (3), sa direction d'action étant opposée à la direction d'action de l'agencement de pressage (6).

8. Calandre selon la revendication 7, **caractérisée en ce que** l'agencement de pressage (6) et l'agencement de contre-sabot (16) sont synchronisés.

9. Procédé pour faire fonctionner une calandre (1) comprenant un rouleau (2) et une enveloppe flexible (3), que l'on applique en formant un pinçage prolongé (5) sur une portion prédéterminée de la périphérie contre la périphérie du rouleau (2), **caractérisé en ce que** l'on applique l'enveloppe (3) en conservant la forme de son côté intérieur dans la direction axiale.

10. Procédé selon la revendication 9, **caractérisé en ce que** l'on applique l'enveloppe (3) avec une forme inchangée.

11. Procédé selon la revendication 9 ou 10, **caractérisé en ce que** l'on ouvre le pinçage prolongé (5) en écartant toutes les régions de l'enveloppe (3) d'une distance égale du rouleau (2).
